# EUROPÄISCHE PATENTSCHRIFT

(11) **EP 1 334 263 B1**
(45) Veröffentlichungstag und Bekanntmachung des Hinweises auf die Patenterteilung: **14.06.2006**
(21) Anmeldenummer: 01996673.8
(22) Anmeldetag: 23.10.2001
(51) Int. Cl.: F01L 9/04

(54) **BRENNKRAFTMASCHINE MIT EINEM ELEKTROMAGNETISCHEN, AUF EINEM ZYLINDERKOPF ANGEORDNETEN AKTOR**
INTERNAL COMBUSTION ENGINE COMPRISING AN ELECTROMAGNETIC ACTUATOR WHICH IS SITUATED ON A CYLINDER HEAD
MOTEUR A COMBUSTION INTERNE COMPRENANT UN ACTIONNEUR ELECTROMAGNETIQUE PLACE SUR UNE CULASSE

(30) Priorität: 15.11.2000 DE 10056572
(43) Veröffentlichungstag der Anmeldung: 13.08.2003
(73) Patentinhaber: Bayerische Motoren Werke Aktiengesellschaft, 80809 München (DE)
(72) Erfinder: DONNER, Andreas, 98527 Suhl (DE); KELLERMANN, Helmut, 85764 Oberschleissheim (DE); DENTELER, Johannes, 85367 Moosburg-Pfrombach (DE); MEYER, Johannes, 85757 Karlsfeld (DE)
(86) Internationale Anmeldenummer: PCT/EP2001/012229
(87) Internationale Veröffentlichungsnummer: WO 2002/040834

(56) Entgegenhaltungen:
- DE-A- 19 706 106
- US-A- 3 882 833
- US-A- 6 116 570

## Beschreibung

Die Erfindung betrifft eine Brennkraftmaschine mit einem elektromagnetischen, auf einem Zylinderkopf angeordneten Aktor gemäß dem Oberbegriff des Anspruchs 1.

Ein Aktor gemäß dem Stand der Technik ist aus der DE 197 12 669 A1 bekannt. Dabei ist ein Elektromagnet zwischen zwei axial beabstandeten, am Ventilstößel ausgebildeten Ankern angeordnet. Ein Spulenkern des Elektromagneten weist an den jeweiligen, den Ankern zugewandten Seiten eine oder mehrere Polflächen auf. Bei einer Bestromung des Elektromagneten überwiegt eine auf den jeweiligen, nächstliegenden Anker einwirkende Kraft. Insbesondere im Zusammenspiel mit der Dynamik des Aktors lässt sich durch eine abwechselnde Unterbrechung und Bestromung des Erregerstromkreises ein Hin- und Herbewegen des Aktors und somit ein Öffnen und Schließen des damit gekoppelten Gaswechselventils erreichen.

Eine Brennkraftmaschine mit einem Aktor gemäß dem Oberbegriff des Anspruchs 1 ist aus der US 3 882 833 A bekannt.

Problematisch bei der Anordnung solcher Aktoren auf den Zylinderköpfen ist jeweils die Gesamtbauhöhe. Bei zu hoch bauenden Aktoren können Platzprobleme im Motorraum entstehen. Insbesondere kann es zu Problemen bei der Montage des Fahrzeugs und dem Einfahren des Motors in den Motorraum kommen.

Aus diesem Grunde ist es Ziel der vorliegenden Erfindung, eine Brennkraftmaschine anzugeben, die in besonderem Maße kompakt aufgebaut ist.

Dieses Ziel wird durch die im Anspruch 1 angegeben Maßnahmen erreicht.

Erfindungswesentlich ist dabei im Zylinderkopf ein Hohlraum ausgebildet, in dem ein Teil des Aktors aufgenommen ist. Bei diesem Teil handelt es sich um den über den Elektromagneten vorstehenden Aktorteil, wobei der zwischen den Ankern liegende Elektromagnet den genannten Hohlraum aktorseitig im Bereich der Verbindungsebene zwischen Aktor und Zylinderkopf zumindest zum Teil begrenzt. Durch die Ausbildung des genannten Hohlraums und einer damit möglich werdenden Verlagerung von Aktorteilen in den Hohlraum und damit in Richtung der Zylinder kann die Bauhöhe in signifikantem Masse verringert werden, was insgesamt - insbesondere unter Berücksichtigung einer Vielzahl von zu montierenden Aktoren - zu einer kompakteren Brennkraftmaschine führt.

Überdies kann durch ein direktes Aufsetzen des Elektromagneten auf den Zylinderkopf eine günstige Wärmeabführung erreicht werden, so dass der Aktor einfach zu kühlen ist.

Gemäß einer vorteilhaften Ausführungsform ist der Ankerschaft im Elektromagneten selbst gelagert. Damit ist es lediglich wichtig, den Elektromagneten gegenüber dem Zylinderkopf zu fixieren.

Der Ankerschaft des Aktors kann mit dem Ventilschaft des Ventils mittelbar oder unmittelbar, beispielsweise unter Zwischenschaltung eines Ventilspielausgleichselementes gekoppelt sein.

Um den Hohlraum noch besser zu nutzen, ist es gemäß einer besonders vorteilhaften Ausführungsform der Erfindung vorgesehen, wenigstens eine erste Feder (Ventilfeder) in dem Hohlraum anzuordnen. Diese Ventilfeder kann das Ventil in eine Endstellung, beispielsweise die GeschlossenStellung vorspannen. Vorzugsweise stützt sich die Ventilfeder dabei einerseits am Ventilschaft und andererseits am Zylinderkopf ab. Dies ermöglicht eine einfache Einbauweise des Ventils.

Eine zweite Feder (Aktorfeder) kann im Aktor integriert und bezüglich des Elektromagneten zylinderkopffern angeordnet sein. Der einfache Aufbau dieser Ausführungsform wird dadurch gefördert, wenn sich diese Aktorfeder unmittelbar gegen den zylinderkopffernen Anker abstützt. Durch eine Schraubvorrichtung, mittels der die Aktorfeder über einen Federsitz gehalten wird, kann zudem eine Justierung des Aktors, insbesondere der beiden Ankerplatten, in Bezug auf seine Lage zum Elektromagneten durchgeführt werden. Der Elektromagnet kann aus einem Spulenkern mit einem oder mehreren Polflächen bestehen, wie dies beispielsweise aus der DE 197 12 669 A1 bekannt ist.

Die vorliegende Erfindung wird nachfolgend anhand eines Ausführungsbeispiels und mit Bezug auf die beiliegenden Zeichnungen näher erläutert. Die Zeichnungen zeigen in
- Figur 1: eine Schnittdarstellung einer Einheit, bestehend aus zwei elektromagnetischen Ventilen, die auf einem Zylinderkopf angeordnet sind, und
- Figur 2: eine Schnittdarstellung eines erfindungsgemäß ausgebildeten Aktors.

In Figur 1 ist eine zusammengebaute Einheit, bestehend im wesentlichen aus zwei elektromagnetisch betätigten Gaswechselventilen, die auf einem Zylinderkopf angeordnet sind, im Schnitt dargestellt.

Der Aufbau eines elektromagnetischen Aktors für ein solches Gaswechselventil wird zunächst anhand von Figur 2 beschrieben.

Der Aktor 10 umfasst einen Elektromagneten 12, der vorliegend lediglich als Einheit dargestellt ist. Der Elektromagnet 12 kann eine oder mehrere Polflächen an den den jeweiligen Ankern zugewandten Seiten sowie eine oder mehrere Spulen umfassen. Im Elektromagneten 12 sind koaxial mit einer zentralen Bohrung an beiden Endbereichen zwei Lager 15 ausgebildet, die einen Ankerschaft 14 in axialer Richtung beweglich geführt halten. Am Ankerschaft 14 sind zwei Ankerplatten 16 und 18 axial voneinander beabstandet, und zwar auf jeweils gegenüberliegenden Seiten des Elektromagneten 12. Vorliegend ist die Ankerplatte 16 kleiner ausgebildet als die Ankerplatte 18. Bei einer Nullpunktlage der Anker mit jeweils gleichem Abstand vom Elektromagneten 12 ist diese Asymmetrie für ein Anschwingen des Aktors im Startfall der Brennkraftmaschine wichtig, da die Kraft auf die obere Ankerplatte 18 dann größer ist als diejenige auf die untere Ankerplatte 16. Der Abstand zwischen den beiden Ankerplatten 16 und 18 ist größer als die Dicke des Elektromagneten 12, so dass eine Hin- und Herbewegung in einem bestimmten Bereich gewährleistet ist.

Der Elektromagnet 12 ist derart in einem Gehäuse 20 aufgenommen, dass er zusammen mit dem Gehäuse 20 den Aktor auf der Seite der kleinen Ankerplatte 16 im wesentlichen begrenzt. Damit steht die Ankerplatte 16 zusammen mit dem auf dieser Seite vorspringenden Ankerschaft 14 über das vom Elektromagneten 12 und dem Gehäuse 20 begrenzte Volumen über.

Im in Figur 2 oben dargestellten oberen Bereich des Gehäuses 20 ist eine koaxial zur Bohrung im Elektromagneten 12 ausgerichtete Bohrung mit einem Innengewinde ausgebildet, in die eine Schraubvorrichtung 26 eindrehbar ist. Die Schraubvorrichtung 26 bildet zugleich einen Federsitz für eine Aktorfeder 22, die sich zum einen gegen diesen Federsitz und zum anderen gegen einen direkt auf der Ankerplatte 18 angeordneten Ventilsitz abstützt. Die Aktorfeder 22 dient zur Vorspannung des Gaswechselventils in Offenstellung und ist im vorliegend dargestellten Ausführungsbeispiel zusammengedrückt. Die Einschraubvorrichtung 26 umfasst überdies eine zentrale, gestufte Bohrung, in die ein Wegsensor 28 (vorliegend nicht näher dargestellt) eingesetzt ist. Der Wegsensor 28 umfasst wiederum eine zentrale, koaxial zu der Zylinderbohrung angeordnete Bohrung, durch die sich ein Fortsatz des Ankerschaftes 14 hindurcherstreckt.

Eine Bestromung des Elektromagneten 12 erfolgt über Zufuhrleitungen, von denen vorliegend nur eine mit Bezugsziffer 30 dargestellt ist.

Mit der Bezugsziffer 23 ist eine sogenannte Ölgalerie bezeichnet. Dies ist eine Versorgungsleitung für Schmieröl, welche im Bereich der oberen Ankerplatte 18 endet und durch tröpfchenweise Zugabe von Schmieröl eine Minimalschmierung sicherstellt.

Gemäß Figur 1 ist ein Zylinderkopf 50 der Brennkraftmaschine im Bereich eines jeden Ventils mit einer Ausnehmung (Hohlraum) 58 ausgebildet, in welcher der über Gehäuse 20 und Elektromagnet 12 vorstehende Aktorteil (Ankerplatte 16 und Ankerschaft 14) aufgenommen ist. Überdies ist das Ventil 52 im Zylinderkopf gelagert und steht gegenüberliegend dem Aktor 12 in den Hohlraum 58 hinein.

Am oberen Ende des Ventils 52 ist ein Federsitz 56 angeordnet, gegen den sich eine weitere Federn, nämlich die Ventilfeder 54, abstützt. Die Ventilfeder 54 ist andererseits gegen einen Federsitz direkt am Zylinderkopf abgestützt und spannt das Ventil in seiner Geschlossen-Richtung vor. Am oberen Ende des Ventils ist ein nicht näher dargestelltes Ventilspielausgleichselement vorgesehen.

Beim Zusammenbau wird nun die Ankerplatte 16 zusammen mit dem Ankerschaft 14 in den Hohlraum 58 derart eingeführt, dass das vordere Ende des Ankerschaftes auf dem Ventilschaft des darin bereits angeordneten Gaswechselventils unter Zwischenschaltung des Ventilspielausgleichselements zu liegen kommt. Damit besteht eine Kopplung zwischen dem Aktor 10 und dem Ventil 52. Durch eine geeignete Dimensionierung und Anordnung der Federn 22 und 54 beziehungsweise der entsprechende Federsitze wird eine Ankerstellung erreicht, in der der Elektromagnet in etwa zwischen den beiden Ankerplatten 16 und 18 zu liegen kommt (vorliegend nicht dargestellt). Dies stellt die Ruhelage dar. Durch die vorliegende, asymmetrische Wahl der beiden Ankerplatten 16 und 18 kann durch eine Bestromung des Elektromagneten beim Anschwingen eine anfängliche Auslenkung erreicht werden, so dass es schließlich bei nachfolgender, geeigneter, abwechselnder Bestromung und Stromlosstellung des Elektromagneten zu einem Hin- und Herschwingen des aus Anker, Ventil und Ventilfeder bestehenden Federmassesystems kommt. Dabei bewegt sich die untere Ankerplatte 16 im Hohlraum hin und her. Beide Anker 16, 18 können in ihren jeweiligen, elektromagnetnahen Endstellungen durch fortdauernde Bestromung gehalten werden.

Der Hohlraum wird vorwiegend durch den Elektromagneten aktorseitig begrenzt. Durch die Aufnahme von Ventil- bzw. Aktorelementen im Hohlraum 58 kann eine besonders kleinbauenden Einheit aus Zylinderkopf und Aktoren erreicht werden, was Ziel der vorliegenden Erfindung ist.

Überdies liegt der Elektromagnet 12 zumindest an seinen Randbereichen direkt am Zylinderkopf an, der immer gut gekühlt ist. Durch diese optimale thermische Kopplung kann eine gute Wärmeabführung der im Aktor, insbesondere im Elektromagneten 12 selbst, erzeugten Wärme erreicht werden, ohne dass besondere Kühlungsmassnahmen für den Aktor ergriffen werden müssen.

## Patentansprüche

1. Brennkraftmaschine mit einem elektromagnetischen, auf einem Zylinderkopf angeordneten Aktor (10) zum Betrieb eines Gaswechselventils (52), wobei der Aktor (10) einen schattbaren Elektromagneten (12) umfasst, der zwischen zwei axial beabstandeten, an einem gemeinsamen Ankerschaft (14) angeordneten, in Axialrichtung beweglichen Ankern (16, 18) angeordnet ist,
wobei im Zylinderkopf ein Hohlraum (58) ausgebildet ist, in welchem der über den Elektromagneten (12) vorstehende Aktorteil (14, 16) aufgenommen ist, **dadurch gekennzeichnet, dass** der Elektromagnet (12) den Hohlraum (58) aktorseitig im Bereich der Verbindungsebene zwischen Aktor (10) und Zylinderkopf (50) zumindest zum Teil begrenzt.

2. Brennkraftmaschine nach Anspruch 1,
**dadurch gekennzeichnet,**
**dass** der Elektromagnet (12) zumindest zum Teil direkt am Zylinderkopf anliegt und mit diesem thermisch gekoppelt ist.

3. Brennkraftmaschine nach Anspruch 1 oder 2,
**dadurch gekennzeichnet,**
**dass** der Ankerschaft (14) im Elektromagneten (12) gelagert ist.

4. Brennkraftmaschine nach Anspruch 3,
**dadurch gekennzeichnet,**
**dass** ein durchgehendes oder zumindest zwei Lager (15) vorgesehen sind.

5. Brennkraftmaschine nach einem der Ansprüche 1 bis 4,
**dadurch gekennzeichnet,**
**dass** der Ankerschaft (14) mit einem im Zylinderkopf gelagerten Ventilschaft des Ventils (52) mittelbar oder unmittelbar gekoppelt ist.

6. Brennkraftmaschine nach Anspruch 5,
**dadurch gekennzeichnet,**
**dass** zwischen dem Ankerschaft (14) und dem Ventilschaft ein Ventilspielausgleichselement vorgesehen ist.

7. Brennkraftmaschine nach einem der Ansprüche 1 bis 6,
**dadurch gekennzeichnet,**
**dass** in dem Hohlraum (58) eine das Ventil in eine Endstellung vorspannende erste Feder (54) vorgesehen ist.

8. Brennkraftmaschine nach Anspruch 7,
**dadurch gekennzeichnet,**
**dass** die erste Feder (54) das Ventil (52) in seine Geschlossenstellung vorspannt.

9. Brennkraftmaschine nach Anspruch 7 oder 8,
**dadurch gekennzeichnet,**
**dass** sich die erste Feder (54) einerseits am Ventilschaft und andererseits am Zylinderkopf abstützt.

10. Brennkraftmaschine nach einem der Ansprüche 1 bis 9,
**dadurch gekennzeichnet,**
**dass** eine zweite Feder (22) bezüglich des Elektromagneten zyfinderkopffern angeordnet ist.

11. Brennkraftmaschine nach Anspruch 10,
**dadurch gekennzeichnet,**
**dass** sich die zweite Feder (22) zum einen gegen den zylinderkopffernen Anker (18) abstützt.

12. Brennkraftmaschine nach Anspruch 9 oder 10,
**dadurch gekennzeichnet,**
**dass** sich die zweite Feder (22) gegen einen Federsitz (26) abstützt, der von einer Schraubvorrichtung gehalten ist, mittels welcher eine Aktorjustierung durchführbar ist.

13. Brennkraftmaschine nach einem der vorhergehenden Ansprüche,
**dadurch gekennzeichnet,**
**dass** an einem Ende des Aktors (10) ein Sensor zur Detektion der Ankerpositionen vorgesehen ist.

14. Brennkraftmaschine nach einem der vorhergehenden Ansprüche,
**dadurch gekennzeichnet,**
**dass** der Elektromagnet zumindest eine Spulenkern mit einer oder mehreren Polflächen umfasst.

15. Brennkraftmaschine nach einem der vorhergehenden Ansprüche,
**dadurch gekennzeichnet,**
**dass** die beiden Ankerplatten unterschiedlich dimensioniert sind.

16. Brennkraftmaschine nach einem der vorhergehenden Ansprüche,
**dadurch gekennzeichnet,**
**dass** im oberen Teil des Aktors eine Ölzuführleitung endet, über die mittels tropfenweiser Ölzuführung eine Schmierung erreichbar ist.

## Claims

1. An internal combustion engine comprising an electromagnetic actuator (10) disposed on a cylinder head for operating a gas change valve (52), wherein the actuator (10) has a switchable electromagnet (12) disposed between two axially spaced armatures (16, 18) movable in the axial direction and disposed on a common armature shank (14), wherein a cavity (58) formed in the cylinder head receives the part (14, 16) of the actuator projecting beyond the electromagnet (12), **characterised in that** the electromagnet (12) at least partly bounds the cavity (58) on the actuator side in the connecting plane between the actuator (10) and the cylinder head (50).

2. An engine according to claim 1, **characterised in that** the electromagnet (12) at least partly adjoins the cylinder head directly and is thermally coupled thereto.

3. An engine according to claim 1 or 2, **characterised in that** the armature shank (14) is mounted in the electromagnet (12).

4. An engine according to claim 3, **characterised in that** a continuous bearing or at least two bearings (15) are provided.

5. An engine according to any of claims 1 to 4, **characterised in that** the armature shank (14) is directly or indirectly coupled to a valve stem of the valve (52) mounted in the cylinder head.

6. An engine according to claim 5, **characterised in that** a valve clearance-compensating element is provided between the armature shank (14) and the valve stem.

7. An engine according to any of claims 1 to 6, **characterised in that** a first spring (54) prestressing the valve towards an end position is provided in the cavity (58).

8. An engine according to claim 7, **characterised in that** the first spring (54) biases the valve (52) towards its closed position.

9. An engine according to claim 7 or 8, **characterised in that** the first spring (54) abuts the valve stem on one side and the cylinder head on the other side.

10. An engine according to any of claims 1 to 9, **characterised in that** a second spring (22) is disposed remote from the cylinder head relative to the electromagnet.

11. An engine according to claim 10, **characterised in that** the second spring (22) on the one hand abuts the armature (18) remote from the cylinder head.

12. An engine according to claim 9 or 10, **characterised in that** the second spring (22) abuts against a spring seat (26) held by a screw device by means of which the actuator can be adjusted.

13. An engine according to any of the preceding claims, **characterised in that** a sensor for detecting the armature positions is provided at one end of the actuator (10).

14. An engine according to any of the preceding claims, **characterised in that** the electromagnet comprises at least one coil core with one or more pole faces.

15. An engine according to any of the preceding claims, **characterised in that** the two armature plates are differently dimensioned.

16. An engine according to any of the preceding claims, **characterised in that** an oil supply pipe ends in the top part of the actuator and supplies drops of oil for lubrication.

## Revendications

1. Moteur à combustion interne comprenant un actionneur électromagnétique disposé sur une culasse (10) pour faire fonctionner une soupape d'échange des gaz (52), l'actionneur (10) comprenant un électroaimant (12) commulable disposé entre deux induits (16, 18) formés axialement à distance et mobiles en direction axiale, sur une tige d'induit commune (14),
une cavité (58) étant formée dans la culasse dans laquelle est reçue la partie de l'actionneur (14) faisant saillie sur l'électroaimant (12),
**caractérisé en ce**
**que** l'électroaimant (12) limite au moins partiellement la cavité (58) du côté de l'actionneur au niveau de la zone de liaison entre l'actionneur (10) et une culasse (50).

2. Moteur à combustion interne selon la revendication 1,
**caractérisé en ce que**
l'électroaimant (12) est couplé au moins partiellement directement sur la culasse et couplé thermiquement à celle-ci.

3. Moteur à combustion interne selon la revendication 1 ou 2,
**caractérisé en ce que**
la tige d'induit (14) est installé dans l'électroaimant (12).

4. Moteur à combustion interne selon la revendication 3,
**caractérisé par**
un ou au moins deux paliers (15) d'un seul tenant.

5. Moteur à combustion interne selon l'une quelconque des revendications 1 à 4,
**caractérisé en ce que**
la tige d'induit (14) est couplée indirectement ou directement à une tige de soupape de la soupape (52) installé dans la culasse.

6. Moteur à combustion interne selon la revendication 5,
**caractérisé par**
un élément de compensation de jeu des soupapes entre la tige d'induit (14) et la tige de soupape.

7. Moteur à combustion interne selon l'une quelconque des revendications 1 à 6,
**caractérisé par**
un premier ressort (54) précontraignant la soupape dans une position finale, est logé dans la cavité (58).

8. Moteur à combustion interne selon la revendication 7,
**caractérisé en ce que**
le premier ressort (54) précontraint la soupape (52) en position de fermeture.

9. Moteur à combustion interne selon la revendication 7 ou 8,
**caractérisé en ce que**
le premier ressort (54) s'appuie, d'une part, sur la tige de soupape et, d'autre part, sur la culasse.

10. Moteur à combustion interne selon l'une quelconque des revendications 1 à 9,
**caractérisé par**
un second ressort (22) disposé à distance de la culasse par rapport à l'électroaimant,

11. Moteur à combustion interne selon la revendication 10,
**caractérisé en ce que**
le second ressort (22) s'appuie contre l'induit (18) éloigné du cylindre.

12. Moteur à combustion interne selon la revendication 9 ou 10,
**caractérisé en ce que**
le second ressort (22) s'appuie contre un siège de ressort (26) maintenu par un dispositif fileté, au moyen duquel un ajustement de l'actionneur est possible.

13. Moteur à combustion interne selon l'une quelconque des revendications précédentes,
**caractérisé en ce qu'**
un capteur détecte des positions de l'induit à une extrémité de l'actionneur (10).

14. Moteur à combustion interne selon l'une quelconque des revendications précédentes,
**caractérisé en ce que**
l'électroaimant comprend au moins un noyau de bobine avec une ou plusieurs faces polaires.

15. Moteur à combustion interne selon l'une quelconque des revendications précédentes,
**caractérisé par**
les deux plaques d'induit dimensionnées différemment.

16. Moteur à combustion interne selon l'une quelconque des revendications précédentes,
**caractérisé en ce que**
dans la partie supérieure de l'actionneur aboutit une conduite d'alimentation d'huile qui lubrifie par une alimentation d'huile effectuée goutte à goutte.
